# EUROPÄISCHE PATENTSCHRIFT

(11) **EP 4 061 301 B1**
(45) Veröffentlichungstag und Bekanntmachung des Hinweises auf die Patenterteilung: **19.03.2025**
(21) Anmeldenummer: 20823732.1
(22) Anmeldetag: 17.11.2020
(51) Int. Cl.: A61H 19/00, A61H 21/00, A61H 23/02

(54) **STIMULATIONSGERÄT**
STIMULATION DEVICE
APPAREIL DE STIMULATION

(30) Priorität: 18.11.2019 DE 102019131062
(43) Veröffentlichungstag der Anmeldung: 28.09.2022
(73) Patentinhaber: Uwe, Knorr, Beaverton, OR 97007 (US)
(72) Erfinder: CIRILLO-SCHMIDT, Martin, 01097 Dresden (DE)
(74) Vertreter: Lippert Stachow Patentanwälte Rechtsanwälte Partnerschaft mbB
(86) Internationale Anmeldenummer: PCT/EP2020/082427
(87) Internationale Veröffentlichungsnummer: WO 2021/099327

(56) Entgegenhaltungen:
- WO-A1-2008/086424
- WO-A1-2017/054072
- CN-A- 102 716 005
- JP-A- 2008 188 401
- KR-B1- 101 515 721
- US-B1- 9 889 064

## Beschreibung

Die Erfindung betrifft ein Stimulationsgerät mit lokal begrenzter Formänderung, welches beispielweise als sexuelles oder therapeutisches Hilfsmittel, wie ein Massagegerät oder ein Übungsgerät eingesetzt werden kann.

Massagegeräte dienen üblicherweise der mechanischen Beeinflussung von Haut, Bindegewebe und Muskulatur durch Dehnungs-, Zug- und Druckreiz. Die Massagewirkung erstreckt sich dabei von der behandelten Stelle des Körpers über den gesamten Organismus und schließt auch die Psyche mit ein.

Aus der Praxis sind Massagegeräte, die ihre äußere Form verändern, bekannt. So gibt es Massagegeräte, die pneumatisch aufgeblasen werden können und somit ihr Volumen und damit die Form ändern. Auch sind Massagegeräte bekannt, die mithilfe einer mechanischen Dreh-, und Schiebetechnik ihr Körpervolumen vergrößern können.

Ein Vibrator mit einem Gehäuse und einer mit dem Gehäuse verbundenen Silikonhülle sowie einem schwingungserzeugenden Elektromotor ist aus der DE 10 2012 109 409 A1 bekannt.

Weiterhin ist nach der DE 10 2006 005 358 A1 ein Dildo bekannt, dessen Dildokörper aus einem zylindrischen Teil und einem vorderen Ende besteht und elektrische Heizmittel und Anschlusselemente zum Anschluss an eine Stromquelle aufweisen, wobei die Heizmittel eine in dem zylindrischen Teil röhrenförmig angeordnete Heizfolie sind.

Nach der US 6,599,236 B1 weist ein Dildo eine Heizspirale als Heizelement auf, die über einen Thermostat geregelt werden kann, um den Dildo an eine gewünschte Temperatur anzupassen.

Derartige Massagegeräte oder Dildos bestehen häufig aus einem gummielastischen Material oder weisen eine Hülle aus einem gummielastischen Material auf.

Gemäß der DE 10 2012 019 842 A1 ist ein Massagegerät bekannt mit zumindest einer gummielastisch verformbaren Wandung, mit zumindest einem Aktuator, welcher zur Einwirkung auf einen Teilbereich der elastische verformbaren Wandung, diese verformend, angeordnet ist, wobei der Aktuator mit einem elektroaktiven Polymer gebildet ist und der Aktuator elektrisch mit einer in oder unmittelbar an dem Massagegerät angeordneten Steuereinheit verbunden und mittels dieser Steuereinheit betätigbar ist.

Die Massagefunktion wird dabei durch ein Deformationselement im Inneren einer gummielastischen Außenwandung, welches die Außenwandung in Teilbereichen nach außen verformt. Dafür ist eine kontinuierliche Krafteinwirkung erforderlich, was neben den ebenfalls auftretenden Reibungseffekten im Inneren des Gerätes zu einem sehr hohen Energieverbrauch führt.

Aus WO 2016/038028 A1 ist ein Stimulationsgerät bekannt, das einen Grundkörper und eine an oder in dem Grundkörper angebrachte, zum Kontakt mit einem Körperteil eines Anwenders bestimmte gummielastische Hülle umfasst, die mindestens einen reversibel verformbaren Kontaktflächenbereich aufweist, wobei mindestens ein zur Erzeugung einer lokalen Verformung der Hülle ohne Verformung des Grundkörpers ausgebildetes Formgebungselement relativ zum Grundkörper beweglich an oder in dem Grundkörper angeordnet ist, und an oder in dem Grundkörper mindestens eine mit dem Formgebungselement zur Erzeugung einer Bewegung des mindestens einen Formgebungselements wirkverbundene Betätigungseinrichtung angeordnet ist, die mindestens ein durch Anlegen eines elektrischen Stroms oder/und eines Magnetfeldes oder/und durch Temperaturänderung verformbares Formgedächtniselement umfasst, welches einerseits mit dem Grundkörper und andererseits mit dem Formgebungselement verbunden ist und durch Verformung eine Bewegung des mindestens einen Formgebungselements bewirkt.

Es hat sich herausgestellt, dass die Verwendung eines Formgedächtniselements als Antrieb für ein derartiges Stimulationsgerät sehr hohen technologischen Anforderungen unterliegt.

Dokument CN102716005 A offenbart ein Stimulationsgerät mit einer gummielastischen Hülle zum Kontakt mit einem Körperteil eines Benutzers, mit einer Betätigungseinrichtung mit einem Elektromotor mit einer Rotorwelle, auf der ein Exzenter befestigt ist, wobei das Formgebungselement einen schwenkbar gelagerten Hebel mit zwei freien Enden umfasst, wobei ein erstes Ende des Hebels mit dem Exzenter der Betätigungseinrichtung zur Umsetzung einer Drehbewegung der Rotorwelle in eine Schwenkbewegung des Hebels wirkverbunden ist und ein zweites Ende des Hebels verformend auf den Kontaktflächenbereich einwirkt.

Die Aufgabe der vorliegenden Erfindung besteht darin, ein Stimulationsgerät anzugeben, welches die Nachteile bekannter Stimulationsgeräte überwindet. Diese Aufgabe wird durch die in den Ansprüchen angegebene Erfindung gelöst. Vorteilhafte Ausgestaltungen sind Gegenstand der Unteransprüche.

Die vorliegende Erfindung stellt ein Stimulationsgerät nach Anspruch 1 bereit.

Das vorgeschlagene Stimulationsgerät kann im konkreten Fall beispielsweise als Vibrator, Dildo, Penisring, Masturbator, künstliche Vagina, Analplug, Penismanschette, Liebeskugeln, Dehnungsrohr und dergleichen ausgeführt sein. Das Stimulationsgerät ist vorteilhaft zur Anwendung als sexuelles oder therapeutisches Hilfsmittel zur Stimulation erogener Zonen und/oder der Muskulatur, wie der Vaginal- und Analmuskulatur geeignet.

Eine äußere, d.h. für einen Anwender zugängliche Oberfläche des Stimulationsgeräts ist durch eine zum Kontakt mit einem Körperteil eines Anwenders bestimmte gummielastische Hülle gebildet, die entweder die gesamte Oberfläche des Stimulationsgeräts oder den überwiegenden Teil der Oberfläche des Stimulationsgeräts oder nur einen relativ kleinen Teil der Oberfläche des Stimulationsgeräts bildet. Diese Hülle weist zumindest einen Teilbereich auf, der reversibel verformbar ist und der nachfolgend Kontaktflächenbereich genannt wird. Die Hülle kann beispielsweise aus gummielastischem Material wie Silikon, Latex, thermoplastischen Elastomeren oder dergleichen gefertigt sein. Dabei kann die Hülle so am Grundkörper befestigt sein, dass die für den Anwender zugängliche Oberfläche des Stimulationsgeräts teilweise vom Grundkörper und teilweise von der Hülle gebildet wird. Die Hülle kann jedoch auch den Grundkörper ganz oder größtenteils umhüllen.

Eine Stimulationswirkung wird dadurch erreicht, dass auf der inneren, vom Anwender abgewandten Seite der Hülle ein Formgebungselement beweglich so angeordnet ist, dass eine Bewegung des Formgebungselements eine lokale Verformung der Hülle, genauer des reversibel verformbaren Kontaktflächenbereichs, bewirkt. Das Formgebungselement umfasst einen schwenkbar gelagerten Hebel mit zwei freien Enden, d.h. der Hebel ist in seinem mittleren Bereich, also zwischen den beiden freien Enden, gelenkig gelagert, wodurch eine auf das eine freie Ende übertragene Schwenkbewegung zwangsläufig eine gleichsinnige Schwenkbewegung des anderen freien Endes des Hebels verursacht. Die Schwenkbewegung wird dadurch erzeugt, dass ein erstes freies Ende des Hebels mit dem Exzenter der Betätigungseinrichtung zur Wandlung einer Drehbewegung der Rotorwelle in eine Schwenkbewegung des Hebels wirkverbunden ist. Das dem ersten freien Ende gegenüberliegende zweite freie Ende des Hebels wirkt dann verformend auf den Kontaktflächenbereich der gummielastischen Hülle ein, so dass die äußere Kontur des Stimulationsgeräts lokal begrenzt verformt, d.h. die restliche Oberfläche des Stimulationsgeräts bleibt unverformt. Um die Einwirkung des zweiten freien Endes des Hebels auf die Hülle zu ermöglichen, weist der Grundkörper im Bereich des verformbaren Kontaktflächenbereichs eine Öffnung auf.

Die Betätigungseinrichtung, welche eine Schwenkbewegung des Hebels und dadurch die lokale Verformung des Stimulationsgeräts erzeugt, umfasst einen Elektromotor mit einer Rotorwelle, auf der ein Exzenter befestigt ist, welcher auf das erste freie Ende des Hebels einwirkt. Durch den Exzenter wird dabei die Drehbewegung der Rotorwelle des Elektromotors in eine Schwenkbewegung des Hebels umgewandelt.

Das vorgeschlagene Stimulationsgerät ermöglicht eine sehr lokal begrenzte, punktuelle Stimulation. Durch entsprechende Ansteuerung des Elektromotors ist eine sehr niederfrequente Stimulation möglich, wie nachfolgend noch anhand vorteilhafter Ausgestaltungen des vorgeschlagenen Stimulationsgeräts näher erläutert wird.

Gemäß einer ersten Ausgestaltung des Stimulationsgeräts ist der verformbare Kontaktflächenbereich durch eine Ausstülpung der gummielastischen Hülle gebildet, die mit dem zweiten Ende des Hebels verbunden ist. Durch die Verbindung zwischen dem zweiten freien Ende des Hebels und der Hülle ist die lokale Verformung der Hülle in dem reversibel verformbaren Kontaktflächenbereich sehr exakt definiert. Dabei kann in einer konkreten Ausführung weiterhin vorgesehen sein, dass das zweite Ende des Hebels eine Verdickung aufweist, die Ausstülpung der gummielastischen Hülle eine Einbuchtung mit Hinterschneidung aufweist, und die Verdickung in die Hinterschneidung greifend in die Einbuchtung eingeführt ist. Durch diese Ausgestaltung wird einerseits durch die Ausstülpung ein dreidimensionales Stimulationselement gebildet, das durch die Schwenkbewegung des Hebels aus einer eingefahrenen Position in eine ausgefahrene Position und zurück bewegt werden kann, um eine möglichst große Intensität der Stimulation zu erreichen, und andererseits eine Kraftübertragung vom Hebel auf den verformbaren Kontaktflächenbereich nicht nur bei dessen Auswärtsbewegung, sondern auch bei dessen Einwärtsbewegung, also bidirektional, ermöglicht.

Um die Umwandlung der Drehbewegung der Rotorwelle des Elektromotors in eine Schwenkbewegung des Hebels gleichzeitig konstruktiv einfach und wartungsarm, also zuverlässig, zu gestalten, ist in einer anderen Ausgestaltung vorgesehen, dass bei dem vorgeschlagenen Stimulationsgerät das erste Ende des Hebels mindestens eine quer zu einer Schwenkrichtung des Hebels ausgerichtete Gleitfläche aufweist, mit der der Exzenter der Betätigungseinrichtung zur Wandlung einer Drehbewegung der Rotorwelle in eine Schwenkbewegung zusammenwirkt. Konkret kann in einer vorteilhaften Ausführungsform vorgesehen sein, dass das erste Ende des Hebels eine quer zu einer Schwenkrichtung des Hebels ausgerichtete Nut aufweist, deren beide Nutflanken je eine Gleitfläche bilden, und der Exzenter der Betätigungseinrichtung einen Stift aufweist, der in die Nut, zwischen die Nutflanken, hineinragt.

Der Stift des Exzenters ist relativ zur Drehachse des Elektromotors exzentrisch angeordnet, so dass er eine Kreisbahn beschreibt. Auf diese Weise wird die in der Schwenkrichtung des Hebels verlaufende Bewegungskomponente dieser Kreisbewegung in eine Schwenkbewegung des Hebels umgewandelt, während sich der Stift quer zu der Schwenkrichtung des Hebels in der Nut hin und her bewegt. Dabei kann zur bestmöglichen Reibungsminimierung zwischen Stift und Hebel vorgesehen sein, dass der Stift eine ballige Verdickung aufweist, die mit den Nutflanken in Kontakt steht. Eine ballige, also beispielsweise kugelförmige, Verdickung gewährleistet, dass die Kontaktfläche zwischen Stift und Hebel nur punktförmig ist, so dass Reibungsverluste und Abnutzung extrem gering sind.

Anders als bei herkömmlichen Vibratoren soll das vorgeschlagene Stimulationsgerät zu einer sehr niederfrequenten Stimulation in der Lage sein, die einer manuellen Stimulation viel näher kommt als die sonst übliche hochfrequente Stimulation, die auf einer Unwucht eines schnell laufenden Elektromotors beruht. Um dies zu erreichen, ist in einer weiteren Ausgestaltung vorgesehen, dass an oder in dem Grundkörper eine Steuereinrichtung mit einem Bedienelement zur Beeinflussung der Drehzahl des Elektromotors angeordnet ist. Die Steuereinrichtung kann beispielsweise eine den Elektromotor ansteuernde elektronische Schaltung sein, die durch ein Bedienelement wie einen Mikrotaster oder dergleichen bedient werden kann, so dass das Gerät ein- und ausgeschaltet werden kann, sowie eine von mehreren verfügbaren Drehzahlen des Elektromotors wählbar ist, die sich in einer entsprechenden Frequenz der Stimulation niederschlägt. Beispielsweise kann die Steuereinrichtung zur Ansteuerung des Elektromotors mit einer Drehzahl von 5 s⁻¹ oder weniger, bevorzugt 3 s⁻¹ oder weniger, insbesondere 1 s⁻¹ oder weniger ausgebildet sein.

Bekannte Stimulationsgeräte vibrieren mit Frequenzen, die um ein Vielfaches über diesen Werten liegen. Die Stimulationswirkung derartiger Stimulationsgeräte beruht auf einer durch eine hochfrequente Festkörperbewegung des Geräts hervorgerufenen Reizung von Körperstellen, die damit in Berührung kommen. Es hat sich gezeigt, dass eine Stimulation, die auf einer periodischen, niederfrequenten punktuellen Krafteinwirkung auf behandelte Körperstellen eine deutlich angenehmere und intensivere Stimulationswirkung erzielt wird. Diese Art der Stimulation wird bei den angegebenen Frequenzen als besonders angenehm empfunden, ebenso wie die punktuelle Einwirkung auf behandelte Körperstellen eines Anwenders.

Beispielsweise kann eine direkte Beeinflussung der Frequenz durch den Benutzer ermöglicht sein. Hierfür kann beispielsweise ein Taster zum Ein- und Ausschalten des Stimulationsgeräts sowie zum Einstellen der Frequenz vorgesehen sein, wobei die Frequenz entweder kontinuierlich erhöht oder verringert werden, so lange der jeweilige Taster betätigt wird, oder die Frequenz bei jedem Druck auf den entsprechenden Taster schrittweise erhöht oder verringert werden. Ebenso kann für die Einstellung der Frequenz ein Paar von Tastern vorgesehen sein, von denen einer eine Erhöhung und der andere eine Absenkung der Frequenz bewirkt.

In anderen Ausgestaltungen kann eine indirekte Beeinflussung der Frequenz durch den Benutzer ermöglicht sein. Hierfür kann das Stimulationsgerät beispielsweise in der Steuereinrichtung gespeicherte Stimulationsprogramme aufweisen, die unterschiedliche Frequenzen erzeugen, wobei die Frequenz im zeitlichen Verlauf eines Programms variiert werden kann. Die Programme können alternativ auch in einer auf einem mobilen Endgerät ausgeführten App gespeichert sein. Eine solche App kann gleichzeitig als Fernbedienung für das Stimulationsgerät ausgeführt sein.

In einer vorteilhaften Ausgestaltung kann beispielsweise die Steuereinrichtung zur Ansteuerung des Elektromotors zur Erzeugung einer oszillierenden Drehbewegung (Pendelbewegung) ausgebildet sein, bei der der Elektromotor sich abwechselnd in die eine und anschließend in die andere Drehrichtung bewegt, wobei jede Teilbewegung weniger als eine volle Umdrehung umfasst. Dadurch ist es möglich, die Intensität der Massage einstellbar zu machen, womit die bisherige Limitierung bei der Einstellung des Hubs mit rein rotatorischen Antrieben gelöst wird. Um einem vorzeitigen Verschleiß der Lager vorzubeugen, können derartige Stimulationsprogramme zusätzlich einprogrammierte Muster enthalten, die die Pendelbewegung mit gelegentlichen 360°-Drehungen verbindet, was gleichzeitig eine nochmals verbesserte Stimulation mit hubvariierten Mustern erlaubt.

Die gespeicherten Stimulationsprogramme können ebenso wie oben für die Benutzerauswahl von Frequenz oder/und Amplitude beispielsweise über ein Bedienelement abrufbar sein. Hierfür kann gemäß einer Ausgestaltung beispielsweise ein einzelner Taster vorgesehen sein, der beim ersten Druck das Stimulationsgerät einschaltet und ein erstes gespeichertes Stimulationsprogramm abruft. Wird der Taster ein weiteres Mal gedrückt, so wird das nächste gespeicherte Stimulationsprogramm abgerufen, und so weiter, bis alle gespeicherten Stimulationsprogramme einmal angewählt wurden. Wird der Taster danach erneut gedrückt, so bewirkt dies ein Ausschalten des Stimulationsgeräts. Gemäß einer anderen Ausgestaltung dient ein Taster dem Ein- und Ausschalten und ein weiterer Taster der Programmwahl. Alternativ kann für die Programmwahl ein Paar von Tastern vorgesehen sein, von denen einer die gespeicherten Programme in aufsteigender Reihenfolge aufruft und der andere die gespeicherten Programme in absteigender Reihenfolge aufruft.

Es versteht sich, dass anstelle von Tastern andere Bedienelemente ebenso verwendet werden können, beispielsweise Kippschalter, Drehschalter und dergleichen. Ein besonderer Vorteil von Tastern besteht darin, dass diese auf einfache Weise wassergeschützt unter oder hinter einer gummielastischen Hülle angeordnet werden können, weil sie durch die elastische Eigenschaft der Hülle dennoch problemlos bedienbar sind.

Es sind jedoch auch solche Lösungen umfasst, bei denen das oder die Bedienelemente Bestandteile einer Fernbedienung sind, so dass am Stimulationsgerät selbst keine Bedienelemente angebracht sein müssen. Ist die Fernbedienung eine auf einem mobilen Endgerät ausgeführte App, so können die Bedienelemente in der für Apps typischen Form, beispielsweise als durch Berührung bedienbare, auf dem Bildschirm des mobilen Endgeräts dargestellte Buttons, Schieberegler oder dergleichen ausgeführt sein, deren Funktionen denen der oben beschriebenen Taster entsprechen können.

Besonders vorteilhaft kann vorgesehen sein, dass der Elektromotor ein Schrittmotor ist und die Steuereinrichtung eine Treiberschaltung zum quasikontinuierlichen Antrieb des Schrittmotors umfasst. Nur mit Schrittmotoren ist die gewünschte niederfrequente Stimulation ohne die Zwischenschaltung eines weitere Kosten verursachenden und fehleranfälligen Getriebes, also per Direktantrieb möglich. Allerdings verursachen Schrittmotoren ohne weitere Maßnahmen ein charakteristisches, im Anwendungsbereich der Erfindung sehr störendes Geräusch. Aus diesem Grunde sollte eine Steuereinrichtung eine Treiberschaltung zum quasikontinuierlichen Antrieb des Schrittmotors umfassen, wodurch der Schrittmotor lautlos betrieben werden kann.

Um die Wertigkeit des Stimulationsgeräts zu erhöhen, aber auch um sein Ein- und Ausführen zu erleichtern, ist die Steuereinrichtung zur Ansteuerung des Elektromotors derart ausgebildet, dass das Formgebungselement beim Ausschalten der Betätigungseinrichtung stets in derselben Stellung ist. Vorzugsweise wird dadurch der Elektromotor so gestoppt, dass der Hebel und damit der verformbare Kontaktflächenbereich, in der eingefahrenen Position verharren. Konkret kann hierzu vorgesehen sein, dass der Exzenter einen Permanentmagneten trägt und im Grundkörper in unmittelbarer Nähe des Exzenters ein Hall-Sensor angeordnet ist, der mit der

Steuereinrichtung verbunden ist. Dadurch kann die Steuereinrichtung den Motor genau dann abschalten, wenn der Permanentmagnet dem Hall-Sensor gegenüber steht. Alternativ kann diese Schaltfunktion auch in den Hall-Sensor integriert sein.

Gemäß einer weiteren Ausgestaltung kann vorgesehen sein, dass an oder in dem Grundkörper mindestens ein Energiespeicher zum Speichern elektrischer Energie angeordnet ist. Obwohl es auch möglich ist, die zum Betrieb des Stimulationsgeräts benötigte elektrische Energie von außen zuzuführen, beispielsweise indem das Stimulationsgerät mit einem Stromkabel verbunden wird, ist es für eine gute Handhabbarkeit des Stimulationsgeräts vorteilhaft, wenn dieses schnurlos ausgeführt ist. Dies kann durch die Anordnung eines Energiespeichers direkt an oder in dem Stimulationsgerät erreicht werden.

In einer Ausgestaltung ist vorgesehen, dass der Energiespeicher mindestens einen wiederaufladbaren Akkumulator umfasst. Damit wird vermieden, dass der Anwender das Stimulationsgerät öffnen muss, um nicht aufladbare Batterien auszuwechseln, sobald diese erschöpft sind.

Vorteilhaft kann weiterhin vorgesehen sein, dass an oder in dem Grundkörper mindestens eine Empfängerspule zur kontaktlosen Einspeisung elektrischer Energie angeordnet ist. Auf diese Weise kann beispielsweise ein in dem Stimulationsgerät angeordneter Akkumulator kontaktlos aufgeladen werden. Metallische Kontakte an der Außenseite des Stimulationsgeräts werden somit nicht benötigt, wodurch das Stimulationsgerät noch sicherer in der Handhabung ist und in einfacher Weise wasserdicht ausgeführt werden kann.

Weiter vorteilhaft kann die Steuereinrichtung eine Lichtquelle, beispielsweise eine oder mehrere LED umfassen, die dem Nutzer des Stimulationsgeräts anzeigen, ob das Gerät eingeschaltet ist oder/und welches Programm gewählt wurde oder/und welchen Ladezustand der Energiespeicher aufweist oder/und ob gerade ein Ladevorgang stattfindet oder/und die eine gezielte Beleuchtung bestimmter Bereiche des Stimulationsgeräts ermöglichen. Hierzu kann weiter vorteilhaft vorgesehen sein, dass der Grundkörper bzw. ein Gehäuseteil des Stimulationsgeräts mindestens ein Lichtleiterelement aufweist. Ein solches Lichtleiterelement kann beispielsweise eine transparente Glas- oder Kunststofffaser sein, die das Licht von der Lichtquelle zu einem zu beleuchtenden Teil des Stimulationsgeräts leitet und dort abgibt. Ein solches Lichtleiterelement kann aber auch beispielsweise eine transparente Einfügung in ein Gehäuseteil des Grundkörpers umfassen, die das von einer LED erzeugte Licht durch das Gehäuse hindurch nach außen leitet, beispielsweise einen Lichtpunkt in der Nähe des Bedienelements, einen leuchtenden Ring, der das Bedienelement umschließt usw., wobei das Licht stark genug ist, um durch die gummielastische Hülle nach außen zu dringen und wahrnehmbar zu sein.

Nachfolgend werden Ausführungsbeispiele vorgeschlagener Stimulationsgeräte anhand von Zeichnungsfiguren näher erläutert. Dabei zeigen
Fig. 1 einen Längsschnitt durch ein Stimulationsgerät gemäß Ausführungsbeispiel,
Fig. 2 ein Funktionsschema des Stimulationsgeräts gemäß Ausführungsbeispiel,
Fig. 3 eine Ansicht des Stimulationsgeräts, bei sich das Kontaktflächenelement in der eingefahrenen Position befindet, und
Fig. 4 eine Ansicht des Stimulationsgeräts, bei sich das Kontaktflächenelement in der eingefahrenen Position befindet.

Fig. 1 zeigt in schematischer Ansicht einen Längsschnitt durch ein beispielhaftes Stimulationsgerät. Eine gummielastische Hülle 2 aus Silikon umhüllt einen aus zwei Gehäuseteilen 11 gebildeten Grundkörper 1. An dem Grundkörper 1 ist ein Formgebungselement 3 beweglich angeordnet, das ein erstes freies Ende 31 und ein zweites freies Ende 32 aufweist und zwischen dem ersten freien Ende 31 und dem zweiten freien Ende 32 an dem Grundkörper 1 durch ein Gelenk 33 beweglich angeordnet ist. Die Gehäuseteile 11 definieren zusammen die Grundform des Stimulationsgeräts, die nach außen von der gummielastischen Hülle 2 begrenzt wird.

Im Inneren des Stimulationsgeräts ist die Betätigungseinrichtung angeordnet, die einen Elektromotor 4 mit einer Rotorwelle umfasst, auf der ein Exzenter 41 befestigt ist. Der Elektromotor 4 ist im Ausführungsbeispiel als Schrittmotor ausgeführt.

Das Formgebungselement ist, wie bereits beschrieben, ein schwenkbar gelagerter Hebel 3 mit zwei freien Enden 31 und 32. Das erste Ende 31 des Hebels 3 ist mit dem Exzenter 41 wirkverbunden und das zweite Ende 32 des Hebels 3 wirkt verformend auf den Kontaktflächenbereich 21 ein. Der verformbare Kontaktflächenbereich 21 ist durch eine Ausstülpung der gummielastischen Hülle 2 ausgebildet, die eine Einbuchtung mit Hinterschneidung aufweist. Das zweite Ende 32 des Hebels 3 weist eine Verdickung 34 auf, die in die Hinterschneidung greifend in die Einbuchtung eingeführt ist. Diese Gestaltung ist besonders vorteilhaft für eine einfache Reinigung des Stimulationsgeräts. Die Verdickung 34 des Hebels 3 kann einfach aus der Hinterschneidung der Einbuchtung der gummielastischen Hülle 2 herausgezogen werden, um die der gummielastische Hülle 2 leicht unter fließendem Wasser zu reinigen. Anschließend kann die Verdickung 34 einfach wieder zurück in die Einbuchtung geschnappt werden.

Das erste Ende 31 des Hebels 3 weist eine quer zur Schwenkrichtung des Hebels 3 ausgerichtete Nut 35 auf, deren beide Nutflanken je eine Gleitfläche bilden, und der Exzenter 41 der Betätigungseinrichtung weist einen Stift 43 auf, der in die Nut 35 hineinragt.

In Fig. 2 sind zwei Varianten der zusammenwirkenden Elemente des ersten freien Endes 31 des Hebels 3 und des Stiftes 43 des Exzenters 41 dargestellt: In der linken Detaildarstellung weist der Stift 43 eine ballige Verdickung 44 auf, die mit den Nutflanken in Kontakt steht. In der rechten Darstellung weist der Stift 43 keine solche Verdickung auf; dafür sind jedoch die beiden Nutflanken der Nut 35 im ersten freien Ende 31 des Hebels 3 ballig ausgeführt, so dass in beiden Varianten die Kontaktfläche zwischen Stift 43 und Nut 35 kleinstmöglich gestaltet ist.

Im Grundkörper 1 ist eine Steuereinrichtung 5 mit einem Bedienelement 52 zur Beeinflussung der Drehzahl des Elektromotors 4 angeordnet. Die Steuereinrichtung 5 umfasst eine elektronische Schaltung, die eine Treiberschaltung 51 zum quasikontinuierlichen Antrieb des Schrittmotors 4, einen Mikrotaster 52 zum Bedienen des Stimulationsgeräts, der durch die gummielastische Hülle 2 hindurch bedienbar ist, sowie eine Lichtquelle in Form einer LED, die den Zustand des Stimulationsgeräts anzeigt, aufweist. Um das von der LED erzeugte Licht von außen sichtbar zu machen, weist das Gehäuseteil 11 über der Lichtquelle 54 ein Lichtleiterelement 13 auf, das als Einfügung aus transparentem Kunststoff in das im Übrigen nicht transparente Gehäuseteil 11 des Grundkörpers 1 ausgeführt ist. Das Licht ist stark genug, die gummielastische Hülle 2 zu durchdringen.

Die Steuereinrichtung 5 ist mit einem Energiespeicher 6 verbunden, der im Ausführungsbeispiel als wiederaufladbarer Akkumulator ausgeführt ist. Die Steuereinrichtung 5 ist außerdem mit dem Schrittmotor 4 verbunden, um diesen mit Energie zu versorgen.

Darüber hinaus ist die Steuereinrichtung 5 zur Ansteuerung des Elektromotors 4 derart ausgebildet, dass der Hebel 3 beim Ausschalten der Betätigungseinrichtung stets in derselben Stellung ist. Der Exzenter 41 trägt einen Permanentmagneten 42 und im Grundkörper 1 ist in unmittelbarer Nähe des Exzenters 41 ein Hall-Sensor 53 mit Schaltfunktion angeordnet, der mit der Steuereinrichtung 5 verbunden ist.

### Bezugszeichenliste

- 1: Grundkörper
- 11: Gehäuseteil
- 12: Öffnung
- 13: Lichtleiterelement
- 2: gummielastische Hülle
- 21: verformbarer Kontaktflächenbereich
- 3: Hebel
- 31: erstes freies Ende
- 32: zweites freies Ende
- 33: Gelenk
- 34: Verdickung
- 35: Nut
- 4: Elektromotor
- 41: Exzenter
- 42: Permanentmagnet
- 43: Stift
- 44: Verdickung
- 5: Steuereinrichtung
- 51: Treiberschaltung
- 52: Bedienelement
- 53: Hall-Sensor
- 54: Lichtquelle
- 6: Energiespeicher

## Patentansprüche

1. Stimulationsgerät, umfassend
• einen Grundkörper (1) und
• eine zum Kontakt mit einem Körperteil eines Anwenders bestimmte gummielastische Hülle (2), die den Grundkörper (1) umhüllt und mindestens einen reversibel verformbaren Kontaktflächenbereich (21) aufweist, wobei
• mindestens ein zur Erzeugung einer lokal begrenzten Verformung der Hülle (2) ohne Verformung des Grundkörpers (1) ausgebildetes Formgebungselement relativ zum Grundkörper (1) beweglich an oder in dem Grundkörper (1) angeordnet ist, und
• an oder in dem Grundkörper (1) mindestens eine mit dem mindestens einen Formgebungselement zur Erzeugung einer Bewegung des mindestens einen Formgebungselements wirkverbundene Betätigungseinrichtung angeordnet ist, wobei
• die Betätigungseinrichtung einen Elektromotor (4) mit einer Rotorwelle umfasst, auf der ein Exzenter (41) befestigt ist,
• das Formgebungselement einen schwenkbar gelagerten Hebel (3) mit zwei freien Enden (31,32) umfasst, wobei
• ein erstes Ende (31) des Hebels (3) mit dem Exzenter (41) der Betätigungseinrichtung zur Wandlung einer Drehbewegung der Rotorwelle in eine Schwenkbewegung des Hebels (3) wirkverbunden ist und
• ein zweites Ende (32) des Hebels (3) verformend auf den Kontaktflächenbereich (21) einwirkt,
**dadurch gekennzeichnet, dass** das Stimulationsgerät eine an oder in dem Grundkörper (1) angeordnete Steuereinrichtung (5) zur Ansteuerung des Elektromotors (4) umfasst, die derart ausgebildet ist, dass das Formgebungselement (3) beim Ausschalten der Betätigungseinrichtung stets in derselben Stellung ist.

2. Stimulationsgerät nach Anspruch 1, bei dem der verformbare Kontaktflächenbereich (21) durch eine Ausstülpung der gummielastischen Hülle (2) ausgebildet ist, die mit dem zweiten Ende (32) des Hebels (3) verbunden ist.

3. Stimulationsgerät nach Anspruch 2, bei dem das zweite Ende (32) des Hebels (3) eine Verdickung (34) aufweist, die Ausstülpung der gummielastischen Hülle (2) eine Einbuchtung mit Hinterschneidung aufweist, und die Verdickung (34) in die Hinterschneidung greifend in die Einbuchtung eingeführt ist.

4. Stimulationsgerät nach einem der vorhergehenden Ansprüche, bei dem das erste Ende (31) des Hebels (3) mindestens eine quer zu einer Schwenkrichtung des Hebels (3) ausgerichtete Gleitfläche aufweist, mit der der Exzenter (41) der Betätigungseinrichtung zur Wandlung einer Drehbewegung der Rotorwelle in eine Schwenkbewegung des Hebels (3) zusammenwirkt.

5. Stimulationsgerät nach Anspruch 4, bei dem das erste Ende (31) des Hebels (3) eine quer zu einer Schwenkrichtung des Hebels (3) ausgerichtete Nut (35) aufweist, deren beide Nutflanken je eine Gleitfläche bilden, und der Exzenter (41) der Betätigungseinrichtung einen Stift (43) aufweist, der in die Nut (35), zwischen die Nutflanken, hineinragt.

6. Stimulationsgerät nach Anspruch 5, bei dem der Stift (43) eine ballige Verdickung (44) aufweist, die mit den Nutflanken in Kontakt steht.

7. Stimulationsgerät nach einem der der vorhergehenden Ansprüche, bei dem die Steuereinrichtung (5) mit einem Bedienelement (52) zur Beeinflussung der Drehzahl des Elektromotors (4) ausgestattet ist.

8. Stimulationsgerät nach Anspruch 7, bei dem die Steuereinrichtung (5) zur Ansteuerung des Elektromotors (4) mit einer Drehzahl von 5 s⁻¹ oder weniger, bevorzugt 3 s⁻¹ oder weniger, insbesondere 1 s⁻¹ oder weniger ausgebildet ist.

9. Stimulationsgerät nach Anspruch 7 oder 8, bei dem der Elektromotor (4) ein Schrittmotor ist und die Steuereinrichtung (5) eine Treiberschaltung (51) zum quasikontinuierlichen Antrieb des Schrittmotors umfasst.

10. Stimulationsgerät nach einem der Ansprüche 7 bis 9, bei dem die Steuereinrichtung (5) zur Ansteuerung des Elektromotors (4) zur Erzeugung einer oszillierenden Drehbewegung (Pendelbewegung) ausgebildet ist, bei der der Elektromotor (4) sich abwechselnd in die eine und anschließend in die andere Drehrichtung bewegt.

11. Stimulationsgerät nach einem der Ansprüche 1 bis 10, bei dem der Exzenter (41) einen Permanentmagneten (42) trägt und im Grundkörper (1) in unmittelbarer Nähe des Exzenters (41) ein Hall-Sensor (53) angeordnet ist, der mit der Steuereinrichtung (5) verbunden ist.

12. Stimulationsgerät nach einem der Ansprüche 1 bis 11, bei dem die Steuereinrichtung (5) mindestens eine Lichtquelle 54 aufweist und der Grundkörper (1) oder ein Gehäuseteil (11) des Grundkörpers (1) mindestens ein Lichtleiterelement (13) aufweist.

13. Stimulationsgerät nach einem der Ansprüche 1 bis 12, bei dem an oder in dem Grundkörper (1) mindestens ein Energiespeicher (6) zum Speichern elektrischer Energie angeordnet ist.

14. Stimulationsgerät nach Anspruch 13, bei dem der Energiespeicher (6) mindestens einen wiederaufladbaren Akkumulator umfasst.

15. Stimulationsgerät nach einem der Ansprüche 1 bis 14, bei dem an oder in dem Grundkörper (1) mindestens eine Empfängerspule zur kontaktlosen Einspeisung elektrischer Energie angeordnet ist.

## Claims

1. Stimulation device, comprising
• a base body (1) and
• a rubber-elastic cover (2) intended for contact with a body part of a user, which envelops the base body (1) and comprises at least one reversibly deformable contact surface region (21), wherein
• at least one shaping element designed to produce a locally limited deformation of the cover (2) without deforming the base body (1) is arranged movably on or in the base body (1) relative to the base body (1), and
• at least one actuating device which is operatively connected to the at least one shaping element for producing a movement of the at least one shaping element is arranged on or in the base body (1), wherein
• the actuating device comprises an electric motor (4) with a rotor shaft to which an eccentric (41) is attached,
• the shaping element comprises a pivotably mounted lever (3) with two free ends (31, 32), wherein
• a first end (31) of the lever (3) is operatively connected to the eccentric (41) of the actuating device for converting a rotary movement of the rotor shaft into a pivoting movement of the lever (3), and
• a second end (32) of the lever (3) acts in a deforming manner on the contact surface area (21),
**characterized in that**
the stimulation device comprises a control device (5) arranged on or in the base body (1) for controlling the electric motor (4), which is designed in such a way that the shaping element (3) is always in the same position when the actuating device is switched off.

2. Stimulation device according to claim 1, wherein the deformable contact surface region (21) is formed by a protrusion of the rubber-elastic cover (2), which is connected to the second end (32) of the lever (3).

3. Stimulation device according to claim 2, wherein the second end (32) of the lever (3) comprises a thickening (34), the protrusion of the rubber-elastic cover (2) comprises an indentation with an undercut, and the thickening (34) is inserted into the indentation so as to engage in the undercut.

4. Stimulation device according to one of the preceding claims, wherein the first end (31) of the lever (3) comprises at least one sliding surface which is aligned transversely to a pivoting direction of the lever (3) and with which the eccentric (41) of the actuating device interacts for converting a rotary movement of the rotor shaft into a pivoting movement of the lever (3).

5. Stimulation device according to claim 4, wherein the first end (31) of the lever (3) comprises a groove (35) which is aligned transversely to a pivoting direction of the lever (3) and whose two groove flanks each form a sliding surface, and the eccentric (41) of the actuating device comprises a pin (43) which projects into the groove (35), between the groove flanks.

6. Stimulation device according to claim 5, wherein the pin (43) comprises a spherical thickening (44) which is in contact with the groove flanks.

7. Stimulation device according to one of the preceding claims, wherein the control device (5) is equipped with an operating element (52) for influencing the rotational speed of the electric motor (4).

8. Stimulation device according to claim 7, wherein the control device (5) is designed to control the electric motor (4) at a rotational speed of 5 s⁻¹ or less, preferably 3 s⁻¹ or less, in particular 1 s⁻¹ or less.

9. Stimulation device according to claim 7 or 8, wherein the electric motor (4) is a stepper motor, and the control device (5) comprises a driver circuit (51) for quasi-continuously driving the stepper motor.

10. Stimulation device according to one of claims 7 to 9, wherein the control device (5) for controlling the electric motor (4) is designed to generate an oscillating rotary movement (pendulum movement), in which the electric motor (4) moves alternately in one and then in the other direction of rotation.

11. Stimulation device according to one of claims 1 to 10, wherein the eccentric (41) carries a permanent magnet (42) and a Hall sensor (53) is arranged in the base body (1) in the immediate vicinity of the eccentric (41), which Hall sensor is connected to the control device (5).

12. Stimulation device according to one of claims 1 to 11, wherein the control device (5) comprises at least one light source (54) and the base body (1) or a housing part (11) of the base body (1) comprises at least one light guide element (13).

13. Stimulation device according to one of claims 1 to 12, wherein at least one energy storage device (6) for storing electrical energy is arranged on or in the base body (1).

14. Stimulation device according to claim 13, wherein the energy storage device (6) comprises at least one rechargeable accumulator.

15. Stimulation device according to one of claims 1 to 14, wherein at least one receiver coil for contactless supply of electrical energy is arranged on or in the base body (1).

## Revendications

1. Appareil de stimulation comprenant
• un corps de base (1) et
• une housse élastique en caoutchouc (2) destinée à entrer en contact avec une partie du corps d'un utilisateur, qui enveloppe le corps de base (1) et comprend au moins une zone de surface de contact déformable de manière réversible (21), dans lequel
• au moins un élément de mise en forme conçu pour produire une déformation localement limitée de la housse (2) sans déformer le corps de base (1) est disposé de manière mobile sur ou dans le corps de base (1) par rapport au corps de base (1), et
• au moins un dispositif d'actionnement relié de manière opérationnelle à l'au moins un élément de mise en forme pour produire un mouvement de l'au moins un élément de mise en forme est disposé sur ou dans le corps de base (1), dans lequel
• le dispositif d'actionnement comprend un moteur électrique (4) avec un arbre de rotor auquel est fixé un excentrique (41),
• l'élément de mise en forme comprend un levier monté pivotant (3) avec deux extrémités libres (31, 32), dans lequel
• une première extrémité (31) du levier (3) est reliée fonctionnellement à l'excentrique (41) du dispositif d'actionnement pour convertir un mouvement de rotation de l'arbre du rotor en un mouvement de pivotement du levier (3), et
• une deuxième extrémité (32) du levier (3) agit de manière déformante sur la surface de contact (21),
**caractérisé en ce que**
le dispositif de stimulation comprend un dispositif de commande (5) placé sur ou dans le corps de base (1) pour commander le moteur électrique (4), qui est conçu de manière à ce que l'élément de mise en forme (3) soit toujours dans la même position lorsque le dispositif d'actionnement est éteint.

2. Dispositif de stimulation selon la revendication 1, dans lequel la zone de surface de contact déformable (21) est formée par une protubérance de la housse élastique en caoutchouc (2), qui est reliée à la deuxième extrémité (32) du levier (3).

3. Dispositif de stimulation selon la revendication 2, dans lequel la deuxième extrémité (32) du levier (3) comprend un épaississement (34), la protubérance de la housse élastique en caoutchouc (2) comprend une indentation avec une contre-dépouille, et l'épaississement (34) est inséré dans l'indentation de manière à s'engager dans la contre-dépouille.

4. Dispositif de stimulation selon l'une des revendications précédentes, dans lequel la première extrémité (31) du levier (3) comprend au moins une surface de glissement qui est alignée transversalement à une direction de pivotement du levier (3) et avec laquelle l'excentrique (41) du dispositif d'actionnement interagit pour convertir un mouvement rotatif de l'arbre du rotor en un mouvement de pivotement du levier (3).

5. Dispositif de stimulation selon la revendication 4, dans lequel la première extrémité (31) du levier (3) comprend une rainure (35) qui est alignée transversalement à une direction de pivotement du levier (3) et dont les deux flancs de la rainure forment chacun une surface de glissement, et l'excentrique (41) du dispositif d'actionnement comprend une broche (43) qui fait saillie dans la rainure (35), entre les flancs de la rainure.

6. Dispositif de stimulation selon la revendication 5, dans lequel la broche (43) comprend un épaississement sphérique (44) qui est en contact avec les flancs de la rainure.

7. Dispositif de stimulation selon l'une des revendications précédentes, dans lequel le dispositif de commande (5) est équipé d'un élément de commande (52) pour influencer la vitesse de rotation du moteur électrique (4).

8. Dispositif de stimulation selon la revendication 7, dans lequel le dispositif de commande (5) est conçu pour commander le moteur électrique (4) à une vitesse de rotation inférieure ou égale à 5 s⁻¹, de préférence inférieure ou égale à 3 s⁻¹, en particulier inférieure ou égale à 1 s⁻¹.

9. Dispositif de stimulation selon la revendication 7 ou 8, dans lequel le moteur électrique (4) est un moteur pas à pas et le dispositif de commande (5) comprend un circuit d'attaque (51) pour l'entraînement quasi-continu du moteur pas à pas.

10. Dispositif de stimulation selon l'une des revendications 7 à 9, dans lequel le dispositif de commande (5) du moteur électrique (4) est conçu pour générer un mouvement rotatif oscillant (mouvement pendulaire), dans lequel le moteur électrique (4) se déplace alternativement dans un sens puis dans l'autre sens de rotation.

11. Dispositif de stimulation selon l'une des revendications 1 à 10, dans lequel l'excentrique (41) porte un aimant permanent (42) et un capteur à effet Hall (53) est disposé dans le corps de base (1) à proximité immédiate de l'excentrique (41), lequel capteur à effet Hall est relié au dispositif de commande (5).

12. Dispositif de stimulation selon l'une des revendications 1 à 11, dans lequel le dispositif de commande (5) comprend au moins une source lumineuse (54) et le corps de base (1) ou une partie du boîtier (11) du corps de base (1) comprend au moins un élément de guidage de la lumière (13).

13. Dispositif de stimulation selon l'une des revendications 1 à 12, dans lequel au moins un dispositif de stockage d'énergie (6) pour stocker l'énergie électrique est disposé sur ou dans le corps de base (1).

14. Dispositif de stimulation selon la revendication 13, dans lequel le dispositif de stockage d'énergie (6) comprend au moins un accumulateur rechargeable.

15. Dispositif de stimulation selon l'une des revendications 1 à 14, dans lequel au moins une bobine réceptrice pour l'alimentation sans contact en énergie électrique est disposée sur ou dans le corps de base (1).
